# EUROPÄISCHE PATENTSCHRIFT

(11) **EP 1 384 687 B1**
(45) Veröffentlichungstag und Bekanntmachung des Hinweises auf die Patenterteilung: **13.12.2006**
(21) Anmeldenummer: 02024091.7
(22) Anmeldetag: 29.10.2002
(51) Int. Cl.: B65D 83/08

(54) **Transport- und Spenderbox zur Ausgabe zusammenhängender Verbrauchsartikel von einer Rolle**
Dispenser box for consumable articles provided continuously on a roll
Boîte pour transporter et distribuer des articles de consommation associés en rouleau

(30) Priorität: 24.07.2002 DE 10233602
(43) Veröffentlichungstag der Anmeldung: 28.01.2004
(73) Patentinhaber: Horn & Bauer GmbH & Co. KG, 34613 Schwalmstadt (DE)
(72) Erfinder: Horn, Joachim, 34613 Schwalmstadt (DE)
(74) Vertreter: Rehberg Hüppe + Partner

(56) Entgegenhaltungen:
- DE-U- 8 906 585
- FR-A- 2 681 846
- GB-A- 1 518 913
- US-A- 3 477 624
- US-A- 3 565 307
- US-A- 4 274 573
- US-A- 5 688 394
- US-A1- 2002 074 375

## Beschreibung

Die vorliegende Erfindung betrifft eine Transport- und Spenderbox aus einem aufgerichteten Zuschnitt aus Karton, Wellpappe o. dgl. und mit der darin geschützt untergebrachten und auf einer Hülse zu einer Rolle aufgewickelten Bahn einzelner über Perforationen zusammenhängender Verbrauchsartikel zum Einsatz in Kraftfahrzeugwerkstätten, wobei der Zuschnitt Boden-, Seiten- und Stirnwandungen und eine Öffnung zum Durchtritt der Bahn aus der Box nach außen aufweist. Die Transport- und Spenderbox besitzt im Wesentlichen zwei Teile, nämlich einen Zuschnitt aus Karton, Wellpappe o. dgl., der über Falzlinien aneinanderhängende verschwenkbare Wandungen und Klappen aufweist, die aufrichtbar und fixierbar sind, so dass zunächst einmal eine Transportbox geschaffen ist, die die Aufgabe zu erfüllen hat, die eingelagerte Rolle während des Transportes geschützt aufzunehmen. Die Bahn einzelner über Perforationen zusammenhängender Verbrauchsartikel, insbesondere Sitzbezüge aus Kunststofffolie, Einmal-Fußmatten, Lenkradbezüge aus Folie u. dgl., hängen in größerer Anzahl über Perforationen an der Bahn zusammen. Die Bahn ist auf einer einen Kern bildenden Hülse zu einer Rolle aufgewickelt. Der aufgerichtete Zuschnitt weist neben den Boden-, Seiten- und Stirnwandungen auch eine Öffnung zum Durchtritt der Bahn aus der Box nach außen auf, so dass ein einzelner Verbrauchsartikel über die durchtrennbaren Perforationen abgerissen und seiner Verwendung zugeführt werden kann.

### STAND DER TECHNIK

Aus der Werbeschrift der Anmelderin "Das CORNUFLEX Compact System", Ausgabe 1/1995 ist eine Transport- und Spenderbox der eingangs beschriebenen Art bekannt. Auch hier ist ein Zuschnitt aus Karton, Wellpappe o dgl. gebildet, in welchen in aufgerichtetem Zustand eine auf eine Hülse gewickelte Bahn eingebracht wird. Die obere Boden- oder Deckelwandung ist als Klappe mit Schließlasche ausgebildet und kann nach dem Einbringen der Rolle in den Schließzustand überführt werden. Zwischen der Schließklappe und der betreffenden vertikalen Seitenwandung ist eine Öffnung zum Durchtritt der Bahn aus der Box nach außen vorgesehen. Die Bahn ist auf einer Hülse zu der Rolle aufgewickelt, wobei die Breite der Bahn mit der Länge der Hülse in etwa übereinstimmt. Die auf der Hülse zu einer Rolle aufgewickelte Bahn stellt ein elastisches Gebilde dar, welches je nach den Aufwickelbedingungen einen entsprechenden Durchmesser und auch entsprechende elastische Eigenschaften aufweist. Der quadratische Querschnitt des Zuschnittes der Transport- und Spenderbox ist dabei so bemessen, dass die Rolle in der Schließstellung des aufgerichteten Zuschnitts im Bereich aller Boden-, Seiten- und Stirnwandungen Kontakt zu dem Material des Zuschnittes hat. Locker gewickelte Rollen haben einen flächigen Kontakt zu den Boden- und Seitenwandungen. Demzufolge ergibt sich beim Abziehen der Bahn nach außen ein relativ großer zu überwindender Widerstand. Darüber hinaus ist der quadratische Querschnitt knapp bemessen, um die Kosten für dieses Verpackungsmaterial gering zu halten und möglichst wenig Luft zu transportieren. Beim Gebrauch besteht die Gefahr, dass ein einzelner Verbrauchsartikel an seiner Perforation bereits dann durchreißt, wenn sich die Perforation noch im Innem der Transport- und Spenderbox befindet. In einem solchen Fall hat der Anwender zwar ein einzelnes Exemplar des Verbrauchsartikels zum Einsatz bereit, jedoch verbleibt das nicht abgerissene Ende der Bahn im Innem der Box, so dass nur die Möglichkeit bleibt, die Transport- und Spenderbox zu öffnen, um an das innen befindliche Ende der Bahn zu gelangen und dieses wiederum nach außen zu führen. Bei Rollen mit relativ großer Anzahl der Verbrauchsartikel in der Bahn und entsprechender Breite der aufgewickelten Rollen ergibt sich ein entsprechend hohes Gewicht und eine entsprechend große Reibung der Rolle in der Transport- und Spenderbox beim Ziehen an der Bahn nach außen. Oft sind hier die Reibungsverhältnisse auch insofern ungünstig, als die Gleitreibungseigenschaften zwischen Bahn und der Innenseite der Transport- und Spenderbox ein problemloses Abziehen behindern. Besonders nachteilig in der Handhabung sind relativ weich zu einer Rolle aufgewickelte Bahnen, die dann entsprechend elastisch sind und bei denen eine relativ große Berührfläche zu der Innenwandung der Transport- und Spenderbox eintritt, die insbesondere beim Abziehen der ersten Verbrauchsartikel von der Bahn in nachteiliger Weise in Erscheinung tritt, aber auch noch später zu spüren ist, wenn sich der Durchmesser der Rolle durch vermehrte Abnahme von Verbrauchsartikeln bereits vermindert hat. Je nach der Relativanordnung der Öffnung zum Durchtritt der Bahn aus der Box nach außen relativ zur tangentialen Richtung der Bahn auf der Rolle entstehen im Bereich der Öffnung zusätzliche zu überwindende Reibungskräfte.

Aus DE 89 06 585 U1 und US 3,565,307 sind gefaltete Spenderboxen bekannt, bei denen eine Rolle in Auflagern gehalten ist, die durch stimseitig in die Spenderbox mit der Rolle eingesetzte Zuschnitte gebildet ist, die jeweils eine mittige Bohrung besitzen, in der die Rolle, ggf. auf einem Kern, gleitend gelagert ist. Eine Entnahme des in der Spenderbox angeordneten Materials ist über einen stirnseitigen Schlitz der Spenderbox möglich.

Aus US 3,477,624 ist eine Spenderbox bekannt, bei der eine Rolle von oben in einen Schlitz einer Stirnseite der Spenderbox einsetzbar ist, wodurch die Spenderbox in Längsrichtung elastisch verformt wird. Am Ende des Schlitzes befindet sich mittig zu der Stirnwand in einer weiteren Lage der Stirnwand eine Bohrung, in die die Rolle mit dem Erreichen der Endposition "einschnappen" kann. Für eine Abgabe der Bahn ist die Rolle in zwei stirnseitigen Bohrungen aufgelagert.

Weitere Spendereinrichtungen sind beispielsweise aus GB 1 518 913, US 5,688,394, FR 2 681 846, US 2002/0074375 A1 und US 4,274,573 bekannt.

### AUFGABE DER ERFINDUNG

Die Erfindung geht von der beschriebenen Problematik aus und zielt darauf ab, eine Transport- und Spenderbox zu schaffen, die ihre Schutzfunktion während des Transportes und ihre Entnahmefunktion als Spenderbox bei leichter verlässlicher Handhabung ermöglicht.

### LÖSUNG

Erfindungsgemäß wird diese Aufgabenstellung durch die Transport- und Spenderbox gemäss Anspruch 1 gelöst.

### BESCHREIBUNG DER ERFINDUNG

Die Erfindung geht von dem Gedanken aus, die auf der Hülse aufgewickelte Rolle nicht einfach in den Innenraum des aufgerichteten Zuschnitts der Box einzubringen, sondern die Rolle gleichsam drehbar in Auflagern aufzuhängen. Durch solche Auflager wird die entstehende bzw. verbleibende Reibung auf ein solches Maß reduziert, dass Fehlbedienungen praktisch vermieden werden. Es ist nicht möglich, einen Verbrauchsartikel über die durchtrennbaren Perforationen abzureißen, wenn sich die betreffende Perforation noch im Innem der Box befindet. Es ist vielmehr erforderlich, das Ende der Bahn um etwas mehr als die Länge des Verbrauchsartikels nach außen zu führen, auf die Ränder der Öffnung aufzulegen bzw. in abgewinkelter Relation dazu zu bringen, um dann die Perforation durchtrennen zu können. Dabei verbleibt das durch die durchgetrennte Perforation freigegebene Ende außerhalb der Transport- und Spenderbox und ist für einen erneuten Gebrauch wiederum leicht zugänglich und handhabbar. Die Rolle wird damit nicht mehr auf ihrem Umfang in der Transport- und Spenderbox aufgelagert, sondern es wird die Hülse auf die beiden Auflager aufgesetzt. Zu diesem Zweck muss die Hülse länger als die Breite der Bahn bemessen sein, so wie es die Auflagerung erfordert. Zwar kommt beim Abziehen bzw. Abwickeln die Hülse in Gleitkontakt zu ihren Auflagern. Hier bleibt jedoch die Reibung immer gleich, was sich vorteilhaft auf die Konstanz des Widerstandes beim Abziehen auswirkt.

Die beiden Oberflächen der Bahn weisen unterschiedliche Rauhigkeiten auf, wobei dann die Bahn so auf der Hülse zu der Rolle aufgewickelt ist, dass die glattere Oberfläche der Bahn nach außen weist. Dies trägt dazu bei, dass auch bei einer Anlage des äußeren Umfangs der Rolle an den Seitenwandungen zu Anfang der Nutzung die Reibung vermindert wird. Nachdem einige Verbrauchsartikel abgerissen sind und sich der Durchmesser der Rolle vermindert hat, kommt diese ohnehin von einem Kontakt an den Innenseiten der Seitenwände frei. Andererseits ist in Verbindung mit einem oberen Abzug der Vorteil gegeben, dass die vergleichsweise rauere Oberfläche der Bahn im Bereich des randgeschlossenen Schlitzes zur Erleichterung des Abreißens eines Verbrauchsartikel genutzt werden kann.

Die Öffnung für den Durchtritt der Bahn kann als randgeschlossener Schlitz im Bereich einer der Seitenwandungen der Transport- und Spenderbox angeordnet sein. Eine bevorzugte Anordnungsstelle sind die vertikalen Seitenwandungen, da dies die Handhabung insofern erleichtert, als der aus dem randgeschlossenen Schlitz heraushängende Teil der Bahn im Bereich des Schlitzes aufliegt und um etwa 90° umgelenkt wird. Damit wird eine gewisse Reibung im Bereich des Schlitzes genutzt, die beim Abreißen bzw. Durchtrennen der Perforation eines Verbrauchsartikels nützlich ist. Es ist aber auch möglich, den Schlitz z. B. in der oberen Bodenwandung anzuordnen.

Der randgeschlossene Schlitz für den Durchtritt der Bahn nach außen kann in der Transportstellung von einem austrennbaren Perforationsstreifen abgedeckt sein. Damit wird der volle Schutz während des Transportes erreicht. Mit dem Austrennen des Perforationsstreifens wird der randgeschlossene Schlitz freigelegt und aus der Transportbox wird eine Spenderbox. Es ist dann nur noch erforderlich, den Anfang der Bahn durch diesen Schlitz nach außen zu führen.

Für die Anordnung des randgeschlossenen Schlitzes ergeben sich mehrere Möglichkeiten. So kann der randgeschlossene Schlitz etwa auf der Hälfte der Höhe in der unteren oder der oberen Hälfte einer vertikalen Seitenwandung angeordnet sein. In Zuordnung dazu wird dann die Rolle mit unterem oder oberem Abzug auf den Auflagern aufgehängt, so dass die Abzugskräfte auf die Rolle beim Abziehen möglichst tangential und ohne größere Umlenkungen wirken. Die Anordnung des randgeschlossenen Schlitzes in einer vertikalen Seitenwandung erbringt den Vorteil, dass das Eindringen von Staub in das Innere der Spenderbox durch den randgeschlossenen Schlitz vergleichsweise vermindert wird.

Die relative Anordnung und Bemessung der Rolle zu dem Innenraum der Transport- und Spenderbox kann so gestaltet sein, dass die Rolle auf den Auflagern frei drehbar aufgehängt ist. Die Abmessungen des quadratischen Querschnitts des Innenraums der Box sind damit etwas größer gestaltet als es dem Außendurchmesser der Rolle entspricht. Damit kommt die Rolle an den Innenwänden der Box nicht in Anlage. Es ist aber auch möglich, diese Bemessung so zu gestalten, dass die Rolle erst nach dem Abziehen einiger weniger Verbrauchsartikel von der Rolle von der Innenwandung der Box freikommt.

Für die Ausbildung der Auflager ergeben sich verschiedene Möglichkeiten. So können als Auflager für die drehbare Aufhängung der Rolle an den Stirnwandungen angelenkte durchbrochene stirnseitige Einschlagklappen vorgesehen sein. Damit wird praktisch im Bereich der Stirnwandungen eine Doppellagigkeit erreicht. Die die Auflager bildenden Durchbrechungen sind nur an den Einschlagklappen vorgesehen, so dass die Transport- und Spenderbox von außen geschlossen erscheint. Außerdem bilden die nach außen an die Anschlagklappen anschließenden Stirnwandungen Anschläge für eine zentrierte Unterbringung der Hülse der Rolle.

In vereinfachter Ausführungsform können als Auflager für die drehbare Aufhängung der Rolle in den Stirnwandungen mittig angeordnete Durchbrechungen vorgesehen sein. Damit ergibt sich die Möglichkeit, die Transport- und Spenderbox vergleichsweise etwas kürzer zu gestalten, da das Material des Zuschnittes knapper bemessen werden kann.

Schließlich ist es auch noch möglich, dass als Auflager für die drehbare Aufhängung der Rolle in den aufgerichteten Zuschnitt einsetzbare plattenförmige Stützwände mit Durchbrechungen vorgesehen sind. Diese Möglichkeit vereint die Vorteile knapper Abmessungen des Zuschnittmaterials mit der Zentrierwirkung in der Box.

### KURZBESCHREIBUNG DER FIGUREN

Im Folgenden wird die Erfindung anhand in den Figuren dargestellter bevorzugter Ausführungsbeispiele weiter erläutert und beschrieben.
- **Fig. 1**: zeigt eine perspektivische Darstellung der Transport- und Spenderbox im Transportzustand,
- **Fig. 2**: zeigt die Transport- und Spenderbox im Gebrauchszustand,
- **Fig. 3**: zeigt als Halbschnitt den abgewickelten Zuschnitt für die Transport- und Spenderbox in einer ersten Ausführungsform,
- **Fig. 4**: zeigt als Halbschnitt den abgewickelten Zuschnitt für die Transport- und Spenderbox in einer zweiten Ausführungsform,
- **Fig. 5**: zeigt eine separate plattenförmige Stützwand als Einlage,
- **Fig. 6**: zeigt einen Schnitt gemäß der Linie VI-VI in Fig. 2 mit oberem Abzug,
- **Fig. 7**: zeigt eine ähnliche Darstellung wie Fig. 6, jedoch mit unterem Abzug, und
- **Fig. 8**: zeigt einen Schnitt gemäß der Linie VIII-VIII in Fig. 2.

### FIGURENBESCHREIBUNG

**Fig. 1** zeigt eine Transport- und Spenderbox 1 aus einem zusammenhängenden Zuschnitt 2 aus Karton, Wellpappe u. dgl.. Die Transport- und Spenderbox 1 weist eine untere Bodenwandung 3, eine obere Bodenwandung 4, eine vordere vertikale Seitenwandung 5, eine hintere vertikale Seitenwandung 6 und zwei Stirnwandungen 7 und 8 auf. In der oberen Hälfte der vertikalen vorderen Seitenwandung 5 ist ein austrennbarer Perforationsstreifen 9 angeschnitten, der nach seinem Austrennen einen randgeschlossenen Schlitz 10 bildet, wie er in Fig. 2 dargestellt ist.

In der in **Fig. 2** dargestellten Gebrauchsstellung ist das Ende einer Bahn 11 aus mehreren über Perforationen aneinanderhängenden Verbrauchsartikeln 12 erkennbar. Bei diesen Verbrauchsartikeln 12 kann es sich beispielsweise um Sitzbezüge aus Kunststofffolie handeln, die, wie allgemein bekannt, bei Reparatur- und Servicearbeiten über die Polstersitze des Kraftfahrzeugs gezogen werden, um eine Verschmutzung der Sitze zu vermeiden. Diese Sitzbezüge bzw. die Bahn 11 weist eine gewisse Breite auf, die je nach dem Zusammenlegen der Bahn 11 in Bahnlaufrichtung etwa zwischen 60 cm und 1 m betragen kann.

**Fig. 3** verdeutlicht an einer Abwinklung in die Ebene die Ausbildung des Zuschnittes 2 für die Transport- und Spenderbox 1 gemäß den Fig. 1 und 2. Es ist erkennbar, wie an der unteren Bodenwandung 3 über Falzlinien die beiden Seitenwandungen 5 und 6 angelenkt sind. Diese Seitenwandungen 5 und 6 besitzen seitlich Verbindungsklappen 13 und 14, die in aufgerichtetem Zustand mit den entsprechenden Elementen des Zuschnitts 2 verbunden werden. An der Seitenwandung 6 ist über eine weitere Falzlinie die obere Bodenwandung 4 angelenkt, die wiederum mit einer durch eine Falzlinie schwenkbar angelenkte Verschlussklappe 15 ausgestattet ist.

Da die Wandungen 3, 4, 5, 6 gleiche Höhe besitzen, ist erkennbar, dass der Querschnitt im aufgerichteten Zustand quadratisch ausgebildet ist. An der unteren Bodenwandung 3 sind über Falzlinien beidseitig Stirnwandungen 7 und 8 angelenkt. An jeder Stirnwandung 7 und 8 ist über eine weitere Falzlinie eine Stützwandung 16 angelenkt, die einen Ausschnitt 17 trägt, der ein Auflager 18 bildet. Außerdem weist die Stützwandung 16 außen einen Fortsatz 19 auf. In Zuordnung dazu besitzt die untere Bodenwandung 3 eine Ausstanzung 20, in die der Fortsatz 19 in aufgerichtetem Zustand eingeklinkt wird, so dass die Stirnwandung 7 und die Stützwandung 16 in paralleler Lage endseitig an der Transport- und Spenderbox 1 fixiert sind, wie dies Fig. 8 zeigt.

Anhand der **Fig. 6 und 8** ist erkennbar, dass im Innern der Transport- und Spenderbox 1 die zu einer Rolle 21 auf einer Hülse 22 aufgewickelte Bahn 11 untergebracht ist. Fig. 8 lässt erkennen, dass die Hülse 22 eine größere Breite besitzt als die Bahn 11 und damit die Rolle 21, so dass die Hülse 22 beidseitig gegenüber der Rolle übersteht und so eine freie Aufhängung der Rolle 21 mittels der Hülse 22 in den beidseitigen Auflagern 18 ermöglicht. Die Rolle 21 ist in den Fig. 2, 6 und 8 so dargestellt, dass sie in den Auflagern 18 völlig frei drehbar aufgehängt ist. Die Rolle 21 hat keinerlei Berührung zu der Innenseite der Bodenwandungen 3 und 4 und der Seitenwandungen 5 und 6. Da die Stirnwandungen 7 und 8 in Verbindung mit den Stützwandungen 16 auch eine Zentrierwirkung auf die Hülse 22 ausüben, ist gleichzeitig sichergestellt, dass auch bezüglich der Stützwandungen 16 ein Reibkontakt mit dem Material der Bahn 11 bzw. der Rolle 21 verhindert wird. Dies führt dazu, dass sich die Rolle 21 beim Abziehen des vorderen Endes der Bahn 11 durch den randgeschlossenen Schlitz 10 hindurch sehr leicht drehen lässt. Die Fig. 2 und 6 zeigen die Rolle 21 in einer solchen Lagerung in der Transport- und Spenderbox 1, dass ein oberer Abzug gewährleistet ist. In Relation dazu ist der Perforationsstreifen 9 und der randgeschlossene Schlitz 10 im Mittelbereich der oberen Hälfte der vorderen Seitenwandung 5 angeordnet. Fig. 6 lässt erkennen, dass die Bahn 11 oben tangential abgezogen wird, so dass das an dem Schlitz 10 herausgeführte Ende der Bahn 11 etwa um 90° umgelenkt wird. Wenn die Bahn 11 dann noch so ausgebildet ist, dass sie außen eine vergleichsweise glatte und innen eine vergleichsweise raue Oberfläche besitzt, wird die raue Oberfläche durch Aufsetzen auf der unteren Kante des Schlitzes 10 beim Durchtrennen der einzelnen Perforationen bei Abnahme eines Verbrauchsartikels 12 von der Bahn 11 sinnvoll genutzt.

Die beschriebene freie Aufhängung bzw. freie Drehbarkeit der Hülse 22 in den Auflagern 18 kann nicht nur dann erreicht werden, wenn bereits einige wenige Verbrauchsartikel 12 von der Bahn 11 abgetrennt sind. Gleiches kann auch bereits dann der Fall sein, wenn eine komplette Rolle 21 in einer solchen Transport- und Spenderbox 1 eingelagert und während des Transportes gehandhabt wird. Es ist aber durchaus nicht schädlich, die Abmessungen zwischen dem Durchmesser der Rolle 21 und dem quadratischen Querschnittsinnenraum der Transport- und Spenderbox 1 so zu wählen, dass die Rolle 21, die in gewisser Weise elastisch ist, zunächst Kontakt mit den Innenwandungen der Box besitzt, wobei dieser Kontakt verloren geht, so bald einige wenige Verbrauchsartikel 12 abgenommen sind, wodurch sind der Durchmesser der Rolle 21 reduziert. Solche Rollen 21 können bis zu 500 oder mehr Verbrauchsartikel über durchtrennbare Perforationen aneinanderhängend aufweisen, je nach Wanddicke des Verbrauchsartikels oder eventueller Längsfaltungen, so dass erkennbar ist, dass die frei drehbare Lagerung der Rolle 21 spätestens nach Abnahme einiger weniger Verbrauchsartikel 12 erreicht ist.

**Fig. 7** verdeutlicht eine Relativlage im Vergleich zu Fig. 6, bei der die Rolle 21 umgekehrt in der Transport- und Spenderbox 1 eingelagert ist, also mit unterem Abzug. Hier ist der Schlitz 10 im unteren Bereich der Hälfte der Höhe der Seitenwandung 5 angeordnet, um auch hier einen tangentialen Abzug in Verbindung mit einer Umlenkung der Bahn 11 um etwa 90° beim Durchtritt durch den Schlitz 10 zu gewährleisten.

Die Ausbildung der Auflager 18 kann nicht nur durch gesonderte Stützwandungen 16 erreicht werden, wie dies Fig. 3 zeigt. **Fig. 4** zeigt eine weitere Ausführungsmöglichkeit, bei der die Stützwandungen 16 fehlen und in den Stirnwandungen 7 und 8 kreisrunde Durchbrechungen 23 vorgesehen sind. Bei dieser besonders einfachen Ausführungsform wird in Kauf genommen, dass die Enden der Hülse 22 gleichsam um ein gewisses Maß aus der Transport- und Spenderbox bzw. den Stirnwandungen 7 und 8 herausschauen.

**Fig. 5** zeigt eine einzelne plattenförmige Stützwand 24 beispielsweise in der Form als quadratischer einfacher oder auch doppelter Wellpappabschnitt, der mittig die Durchbrechung 23 trägt, so dass je eine solche Stützwand 24 beim Einbringen der Rolle 21 auf die Enden der Hülse 22 aufgeschoben und die so gebildete Einheit in die aufgerichtete Transport- und Spenderbox 1 abgelassen werden kann. Es versteht sich, dass in Verbindung mit den Stützwänden 24 die Stirnwandungen 7 und 8 die Durchbrechungen 23 nicht aufweisen, wenn die schon beschriebene Zentrierwirkung beabsichtigt ist. Es ist allerdings auch möglich, in den Stirnwandungen 7 und 8 zusätzlich Durchbrechungen 23 anzuordnen, um die Breite der jeweiligen Abstützung der Hülse 22 in den seitlichen Auflagern 18 zu vergrößern. Die Verwendung solcher separater Stützwände 24, die in dem aufgerichteten Zuschnitt 2 auch fixiert werden können, erbringt den Vorteil, dass für den Zuschnitt 2 auf den Einsatz von doppelwelliger Wellpappe verzichtet werden kann und einwellige Wellpappe ausreicht, weil durch die eingefügten Stützwände 24 ohnehin noch eine zusätzliche Versteifung erreicht wird. Die Stützwände können auch einen Ausschnitt in einer Form aufweisen, wie dies aus Fig. 3 ersichtlich ist.

### BEZUGSZEICHENLISTE

- 01: Transport- und Spenderbox
- 02: Zuschnitt
- 03: Bodenwandung
- 04: Bodenwandung
- 05: Seitenwandung
- 06: Seitenwandung
- 07: Stirnwandung
- 08: Stirnwandung
- 09: Perforationsstreifen
- 10: Schlitz
- 11: Bahn
- 12: Verbrauchsartikel
- 13: Verbindungsklappe
- 14: Verbindungsklappe
- 15: Verschlussklappe
- 16: Stützwandung
- 17: Ausschnitt
- 18: Auflager
- 19: Fortsatz
- 20: Ausstanzung
- 21: Rolle
- 22: Hülse
- 23: Durchbrechung
- 24: Stützwand

## Patentansprüche

1. Transport- und Spenderbox (1) aus einem aufgerichteten Zuschnitt (2) aus Karton, Wellpappe o. dgl. und mit der darin geschützt untergebrachten und auf einer Hülse (22) zu einer Rolle (21) aufgewickelten Bahn (11), wobei der Zuschnitt (2) Boden-, Seiten- und Stirnwandungen (3, 4, 5, 6, 7, 8) und eine Öffnung zum Durchtritt der Bahn (11) aus der Box nach außen aufweist, in der Transport- und Spenderbox (1) Auflager (18) vorgesehen sind, an denen die Rolle (21) drehbar aufgehängt ist, und die Hülse (22) um das für das Aufhängen auf den Auflagern (18) erforderliche Maß länger als die Breite der Bahn (11) bzw. der Rolle (21) ausgebildet ist,
**dadurch gekennzeichnet, dass** es sich bei der Bahn (11) um einzelne über Perforationen zusammenhängende Verbrauchsartikel (12) zum Einsatz in Kraftfahrzeugwerkstätten handelt und die beiden Oberflächen der Bahn (11) unterschiedliche Rauhigkeiten aufweisen und dass die Bahn (11) so auf der Hülse (22) zu der Rolle (21) aufgewickelt ist, dass die glattere Oberfläche der Bahn (11) nach außen weist.

2. Transport- und Spenderbox (1) nach Anspruch 1, **dadurch gekennzeichnet, dass** die Öffnung für den Durchtritt der Bahn (11) als randgeschlossener Schlitz (10) im Bereich einer der Seitenwandungen (5, 6) der Transport- und Spenderbox (1) angeordnet ist.

3. Transport- und Spenderbox (1) nach Anspruch 2, **dadurch gekennzeichnet, dass** der randgeschlossene Schlitz (10) für den Durchtritt der Bahn (11) nach außen in der Transportstellung von einem austrennbaren Perforationsstreifen (9) abgedeckt ist.

4. Transport- und Spenderbox (1) nach Anspruch 2 oder 3, **dadurch gekennzeichnet, dass** der randgeschlossene Schlitz (10) etwa auf der Hälfte der Höhe in der unteren oder der oberen Hälfte einer vertikalen Seitenwandung (5) angeordnet ist.

5. Transport- und Spenderbox (1) nach Anspruch 1, **dadurch gekennzeichnet, dass** die Rolle (21) auf den Auflagern (18) frei drehbar aufgehängt ist.

6. Transport- und Spenderbox nach Anspruch 1, **dadurch gekennzeichnet, dass** als Auflager (18) für die drehbare Aufhängung der Rolle (21) an den Stirnwandungen (7, 8) angelenkte durchbrochene stirnseitige Einschlagklappen (16) vorgesehen sind.

7. Transport- und Spenderbox (1) nach Anspruch 1, **dadurch gekennzeichnet, dass** als Auflager (18) für die drehbare Aufhängung der Rolle (21) in den Stirnwandungen (7, 8) mittig angeordnete Durchbrechungen (23) vorgesehen sind.

8. Transport- und Spenderbox (1) nach Anspruch 1, **dadurch gekennzeichnet, dass** als Auflager (18) für die drehbare Aufhängung der Rolle (21) in den aufgerichteten Zuschnitt (2) einsetzbare plattenförmige Stützwände (24) mit Durchbrechungen (23) vorgesehen sind.

9. Transport- und Spenderbox (1) nach Anspruch 8, **dadurch gekennzeichnet, dass** die Rolle (21) mit oberem Abzug in der Transport- und Spenderbox (1) gelagert ist.

## Claims

1. A box (1) for transporting and dispensing items to be used in garages, comprising a set upright portion (2) being made of cardboard, corrugated board or the like and a sheet material (11) being wound up on a bobbin (22) to form a roll (21), the portion (2) including a bottom-, side and front walls (3, 4, 5, 6, 7, 8) and an opening being designed and arranged to allow for passage of the sheet material (11) out off the box, supporting elements (18) being located in the box (1) and being designed and arranged to support the roll (21) to be rotatable, the bobbin (22) having a length being more than the width of the sheet material (11) or the roll (21) respectively for suspension on of the bobbin on the supporting elements (18), **characterized in that** the sheet material (11) is built with consumption items (12) being interconnected by perforations, **in that** the two surfaces of the sheet material (11) are designed and arranged to have different roughnesses and **in that** the sheet material (11) is wound up on the bobbin (22) to form the roll (21) in a way that the surface of the sheet material (11) having less roughness faces towards the outside.

2. The box (1) of claim 1, **characterized in that** the opening being designed and arranged to allow for passage of the sheet material (11) out off the box is designed as a circumferentially closed slot (10) located in the region of one of the side walls (5, 6) of the box (1).

3. The box (1) of claim 2, **characterized in that** the circumferentially closed slot (10) being designed and arranged to allow for passage of the sheet material (11) out off the box in the transportation position of the box is covered by a removable perforation strip element (9).

4. The box (1) of claim 2 or 3, **characterized in that** the circumferentially closed slot (10) is arranged approximately at half the height of the lower or of the upper portion of one of the vertical side walls (5).

5. The box (1) of claim 1, **characterized in that** the roll (21) is supported on the supporting elements (18) to be idle rotatable.

6. The box (1) of claim 1, **characterized in that** the supporting elements (18) being designed and arranged to support the roll (21) to be rotatable are designed as folding flap elements (16) each being linked to one of the front walls (7, 8) and comprising an opening.

7. The box (1) of claim 1, **characterized in that** the supporting elements (18) being designed and arranged to support the roll (21) to be rotatable are designed as openings (23) each being located in the center of one of the front walls (7, 8).

8. The box (1) of claim 1, **characterized in that** the supporting elements (18) are designed as supporting walls (24) having a plate-like shape and being insertable into the upright portion (2) the supporting walls (24) including openings (23) being designed and arranged to contact and support the roll (21) to be rotatable.

9. The box (1) of claim 8, **characterized in that** the roll (21) is located in the box (1) to remove the items from the box in an upper region of the box.

## Revendications

1. Boîte de transport et de distribution (1) destinée à être utilisée dans des ateliers de garage, formée avec une découpe (2) montée, en carton, carton ondulé ou similaire, et comportant la bande (11) logée de manière protégée dans celle-ci et enroulée sur un mandrin (22) pour former un rouleau (21), la découpe (2) comportant des parois de fond, latérales et frontales (3, 4, 5, 6, 7, 8) et une ouverture pour le passage de la bande (11) hors de la boîte vers l'extérieur, dans laquelle boîte de transport et de distribution (1) sont prévus des supports (18) sur lesquels le rouleau (21) est suspendu de manière rotative, et le mandrin (22) est réalisé plus long que la largeur de la bande (11), plus précisément du rouleau (21), selon une valeur nécessaire pour permettre la suspension sur les supports (18),
**caractérisée en ce que** la bande (11) est constituée d'articles consommables (12) individuels, attachés les uns aux autres avec des perforations intermédiaires, et les deux surfaces de la bande (11) présentent des rugosités différentes et **en ce que** la bande (11) est enroulée sur le mandrin (22) pour former un rouleau (21), de telle sorte que la surface la plus lisse de la bande (11) soit orientée vers l'extérieur.

2. Boîte de transport et de distribution (1) selon la revendication 1, **caractérisée en ce que** l'ouverture pour le passage de la bande (11) est disposée sous forme de fente (10), fermée aux bords, dans la zone de l'une des parois latérales (5, 6) de la boîte de transport et de distribution (1).

3. Boîte de transport et de distribution (1) selon la revendication 2, **caractérisée en ce que** la fente (10), fermée aux bords, pour le passage de la bande (11) est masquée vers l'extérieur, dans la position de transport, par une languette (9) à perforations, destinée à être détachée.

4. Boîte de transport et de distribution (1) selon la revendication 2 ou 3, **caractérisée en ce que** la fente (10), fermée aux bords, est disposée à peu près à mi-hauteur dans la moitié inférieure ou la moitié supérieure d'une paroi latérale (5) verticale.

5. Boîte de transport et de distribution (1) selon la revendication 1, **caractérisée en ce que** le rouleau (21) est suspendu librement rotatif sur les supports (18).

6. Boîte de transport et de distribution (1) selon la revendication 1, **caractérisée en ce que** pour former les supports (18) pour la suspension rotative du rouleau (21), il est prévu des pattes de rabat (16) frontales perforées, articulées contre les parois frontales (7, 8).

7. Boîte de transport et de distribution (1) selon la revendication 1, **caractérisée en ce que** pour former les supports (18) pour la suspension rotative du rouleau (21), il est prévu des perforations (23) disposées au milieu dans les parois frontales (7, 8).

8. Boîte de transport et de distribution (1) selon la revendication 1, **caractérisée en ce que** pour former les supports (18) pour la suspension rotative du rouleau (21), il est prévu des parois d'appui (24) en forme de plaquettes et munies de perforations (23), aptes à être posées dans la découpe (2) montée.

9. Boîte de transport et de distribution (1) selon la revendication 8, **caractérisée en ce que** le rouleau (21) est monté dans la boîte de transport et de distribution (1) avec un tirage supérieur.
